# EUROPÄISCHE PATENTSCHRIFT

(11) **EP 0 197 240 B1**
(45) Veröffentlichungstag und Bekanntmachung des Hinweises auf die Patenterteilung: **03.04.1991**
(21) Anmeldenummer: 86100359.8
(22) Anmeldetag: 13.01.1986
(51) Int. Cl.: B65D 88/72, B01F 13/02

(54) **Schüttgutsilo mit entlüfteter Misch- oder Homogenisierkammer**
Bulk container with a mixing or homogenising chamber
Silo pour matières en vrac équipé d'une chambre d'homogénéisation ou de mélange

(30) Priorität: 03.04.1985 DE 3512289
(43) Veröffentlichungstag der Anmeldung: 15.10.1986
(73) Patentinhaber: CLAUDIUS PETERS AKTIENGESELLSCHAFT, 21614 Buxtehude (DE)
(72) Erfinder: Krauss, Werner, D-2000 Hamburg 72 (DE)
(74) Vertreter: Glawe, Delfs, Moll & Partner

(56) Entgegenhaltungen:
- EP-A- 0 123 031
- DE-A- 3 015 068

## Beschreibung

Die Erfindung bezieht sich auf ein Schüttgutsilo mit zentrisch angeordneter, entlüfteter Misch- oder Homogenisierkammer, deren Wand eine Mehrzahl ständig offener Durchtrittsöffnungen für das Gut aus dem Hauptsiloraum enthält und die mit einem Inspektionsraum verbunden ist, der von einer von unten begehbaren Hohlsäule innerhalb der Kammer gebildet ist, die Beobachtungsöffnungen zur Kammer enthält.

Bei einem bekannten Silo dieser Art (DE-A 30 15 068) enthält eine ringförmig außerhalb eines trichterförmigen Silobodenteils angeordnete Mischkammer einen Einsteigschacht mit verschließbaren Luken in Bodennähe für Wartungsarbeiten. Nur durch Begehung der Kammer ist diese in ihrer Gesamtheit erreichbar.

Ferner ist es bekannt (DE-B 27 27 499), die Betriebssicherheit eines Silos bei empfindlichem und zu Fließstörungen neigendem Gut dadurch zu verbessern, daß um die Kammer herum, also innerhalb des Hauptsiloraums, ein ringförmiger Beobachtungsgang geschaffen wird, dessen Wand Inspektionsöffnungen sowohl zur Beobachtung der Durchtrittsöffnungen als auch des leeren Kammerbodens enthält. Jedoch ist ein solcher Gang höchst aufwendig, weil er eine dem Umfang der Kammer entsprechende große Länge besitzt, weil seine Wand im Hinblick auf den im Hauptsiloraum herrschenden Druck ausreichend bemessen sein muß und weil ein Zugangskanal von der Außenseite her zu dem Gang geschaffen werden muß.

Schließlich ist es bekannt (DE-B 21 33 189), einen vom Silozentrum zum Siloumfang führenden Auslaufkanal mit einem gesonderten Beobachtungskanal, der Inspektionsöffnungen zum Auslaufkanal enthält und von außen zugänglich ist, so zu verbinden, daß der Beobachtungskanal den Auslaufkanal über dessen gesamte Länge begleitet. Diese Anordnung ist nicht verwendbar, wenn eine zentrische Auslaufkammer im Silo vorgesehen ist; sie entspricht jedoch der zuvor erläuterten Anordnung bei zentrischer Kammer, bei der ein Kanal von außen zu dem Kammerumfang führt, der über seine Länge von einem Beobachtungsgang umgeben ist. Insbesondere geht auch nicht daraus hervor, wie man bei einem Silo mit zentraler Auslaufkammer den Aufwand für die Inspektion derselben mindern könnte.

Ein Nachteil der bekannten Anordnung ist es ferner, daß während des Betriebs eine Beobachtung nur beschränkt, eine Wartung überhaupt nicht möglich ist; für letztere muß der Siloabzug vielmehr stillgelegt und die Kammer entleert werden.

Der Erfindung liegt die Aufgabe zugrunde, ein Schüttgutsilo der eingangs genannten Art zu schaffen, das bei geringem Aufwand eine bessere Beobachtungs-und Wartungsmöglichkeit der Kammer und der zugehörigen Entleerungseinrichtungen ermöglicht.

Die erfindungsgemäße Lösung besteht darin, daß in der zentrisch vertikal ausgebildeten Hohlsäule die Entlüftungsleitung sowie eine Siloauslaufeinrichtung angeordnet sind.

Dadurch, daß die Hohlsäule im Inneren der Kammer angeordnet ist, ist der für sie erforderliche Bauaufwand wesentlich geringer als derjenige für einen außerhalb der Kammer vorgesehenen und mit einem Zugangskanal ausgerüsteten Inspektionsgangs. Da die Hohlsäule nicht nur dem Zugang dient, sondern im Zusammenhang mit der Statik und der Entleerungsfunktion zusätzliche Funktionen übernimmt, sind ihre Kosten auch in höherem Maße gerechtfertigt als die eines besonderen Einstiegsschachts in einer ringförmigen Kammer. Die Hohlsäule steift die Kammerdecke zusätzlich aus, so daß die Kammerwand entlastet wird und daher schwächer ausgeführt werden kann. Sie ermöglicht die Aufnahme der Entlüftungsleitung, deren Führung oftmals Probleme aufwirft. Schließlich bringt die Ausbildung des Inspektionsraums als zentrische, vertikale Säule die Möglichkeit mit sich, daß einerseits die Funktionen der Kammer und der Durchtrittsöffnungen vom Hauptsiloraum zur Kammer sowie die zu diesem Zweck in der Hohlsäule vorgesehene Siloauslaufeinrichtung beobachtet und beeinflußt werden können.

Außer den oberhalb des Gutspiegels befindlichen Beobachtungsöffnungen der Hohlsäule werden zweckmäßigerweise Wartungsöffnungen in Bodennähe so angeordnet, daß sie den Durchtrittsöffnungen etwa gegenüber liegen. Dies ermöglicht eine Wartung der Durchtrittsöffnungen beispielsweise durch Stochern. Das Merkmal, daß die Wartungsöffnungen den Durchtrittsöffnungen etwa gegenüber liegen sollen, ist in diesem Zusammenhang so zu deuten, daß die Durchtrittsöffnungen von den Wartungsöffnungen mittels geeigneter Werkzeuge wie Stocherlanzen zugänglich sind, ohne daß die Kammer als solche betreten zu werden braucht. Dies gibt die Möglichkeit, Wartungsarbeiten auch dann durchzuführen, wenn die Kammer nicht vollständig entleert ist oder sogar (insbesondere auf der der Störungsstelle gegenüberliegenden Seite) noch ggf. gedrosselt betrieben wird.

Jedoch soll die Kammer von der Hohlsäule her auch begehbar sein, damit auch tiefgreifendere Wartungsarbeiten nach Stillsetzung des Abzugsbetriebs im Kammerraum durchgeführt werden können.

Nach einem weiteren bevorzugten Merkmal der Erfindung sind mehrere, vorzugsweise zwei, über den Umfang der Hohlsäule verteilte Auslaufeinrichtungen vorgesehen, damit im Falle einer Störung an einer Auslaufeinrichtung die andere während der Wartung weiterbetrieben werden kann. Es kann auch zweckmäßig sein, Auslaufeinrichtungen vorzusehen, die unmittelbar vom Boden des Hauptsiloraums unter Umgehung der Kammer betrieben werden können, damit der Silobetrieb nicht gänzlich ruhen muß, wenn Wartungsarbeiten in der Kammer durchgeführt werden müssen, die sich nicht während des Betriebs von den Inspektions- oder Wartungsöffnungen her erledigen lassen.

Nach einem weiteren bevorzugten kann Merkmal die Hohlsäule wenigstens eine in den Hauptsiloraum führende Inspektionsöffnung enthalten, wobei diese zweckmäßigerweise seitlich an einem über die Kammer hinaus in den Hauptsiloraum führenden Teil der Hohlsäule angeordnet ist.

Die Erfindung wird im folgenden näher unter Bezugnahme auf die Zeichnung erläutert, die ein vorteilhaftes Ausführungsbeispiel in einem vertikalen Längsschnitt darstellt.

Der über Fundamente 1 auf dem Boden aufsitzende Silokörper 2 enthält einen Hauptsiloraum 3, unter dessen Boden 4 ein begehbarer Silounterraum 5 gebildet ist. In der Mitte des zylindrischen Silokörpers ist auf dem Siloboden 4 eine Mischkammer 6 bekannter konischer Bauart vorgesehen, deren Wand eine Vielzahl von Durchtrittsöffnungen 7 über dem Boden 4 enthält, durch die das Gut aus dem Hauptsiloraum 3 dann, wenn die bei den Durchtrittsöffnungen befindlichen Belüftungseinrichtungen 8 mit Druckluft beaufschlagt sind, im fluidisierten Zustand in die Kammer 9 einströmen kann. Wird die Druckluftbeaufschlagung der Belüftungseinrichtungen 8 im Hauptsiloraum 3 unterbrochen, so wird auch der Gutfluß durch die Öffnungen 7 unterbrochen, so daß die Kammer 9 entleert werden und betreten werden kann.

Auch die Kammer enthält Belüftungseinrichtungen 10, die das Gut durch zwei Abzugsöffnungen 11 zufließen lassen, die über geeignete Abzugsleitungen 12 an Förderorgane angeschlossen sind, im dargestellten Beispiel an eine pneumatische Förderleitung 13.

Vom Oberraum 14 der Kammer 9, der während des Betriebs von hochsteigendem Material im allgemeinen frei bleibt, ist eine Entlüftungsleitung 15 nach unten geführt zu einer zur Aufnahme der Abluft geeigneten Einrichtung, beispielsweise einem Teil des Fördersystems.

Innerhalb dieser insoweit bekannten Anordnung ist die erfindungsgemäße Hohlsäule 16 zentrisch vertikal vorgesehen, die zylindrisch vom Boden 17 der Kammer aufgeführt ist und deren Wand 6 (bei anderer Ausführung deren Decke) erreicht und sogar darüber hinaus mit ihrem Teil 18 in den Hauptsiloraum 3 vorstößt, wo sie durch eine Decke 19 geschlossen ist. Sie enthält Beobachtungsöffnungen 20 in demjenigen Höhenbereich, der normalerweise oberhalb des Gutspiegels im Kammerraum 9 liegt. In etwa gleicher Höhe wie die Durchtrittsöffnungen 7 sind Wartungsöffnungen 21 vorgesehen. Diese können auch etwas höher als die Durchtrittsöffnungen angeordnet sein. Sie sollen so liegen, daß von dort aus beispielsweise mittels Stocherlanzen die Durchtrittsöffnungen 7 und/oder der Kammerboden 17 erreichbar sind, um beispielsweise Verfestigungen zu beseitigen. Wenn diese Wartungsöffnungen 21 für den Ausstieg in die Kammer 9 zu hoch liegen, können noch gesonderte Ausstiegsöffnungen nahe dem Kammerboden 17 vorgesehen sein. Schließlich sind oberhalb der Kammer 9 im Bereich des Hauptsiloraums 3 Inspektionsöffnungen 22 in der Säulenwand enthalten, durch die der Abfluß am Boden des Hauptsiloraums inspiziert werden kann.

### Unter den Öffnungen sind Arbeitsbühnen vorgesehen.

Die Entlüftungsleitung 15 ist innerhalb der Hohlsäule verlegt und daher zugänglich. Dasselbe gilt für die von den Abzugsöffnungen 11 ausgehenden Abzugseinrichtungen.

Geeignet ist das erfindungsgemäße Silo beispielweise für störungsanfällige Güter wie Flugasche. Seine verbesserten Inspektions- und Wartungseigenschaften gestatten es in vielen Fällen, auf aufwendige mechanische Förderer innerhalb des Silos zu verzichten, die bei solchem Gut sonst oftmals notwendig sind, um es förderbar zu machen.

Die Weite des Begehungsraums in der Hohlsäule soll so groß sein, daß von dort aus auch mit Werkzeugen wie beispielsweise Stocherlanzen gearbeitet werden kann. Beispielsweise soll der Durchmesser in der Größenordnung von 2 bis 3 m liegen.

Vom Boden 4 des Hauptsiloraums 3 gehen Abzugseinrichtungen 23 aus, die gleichfalls zu dem Förderer 13 geführt sind und die Aufrechterhaltung des Betriebs dann gestatten, wenn zur Wartung der Kammer oder einer Durchtrittsöffnung oder eines Abzugsorgans der Siloabzug durch die Kammer kurzzeitig stillgesetzt ist.

## Patentansprüche

1. Schüttgutsilo mit im wesentlichen zentrisch angeordneter, entlüfteter Misch- oder Homogenisierkammer (9), deren Wand (6) eine Mehrzahl ständig offener Durchtrittsöffnungen (7) für das Gut aus dem Hauptsiloraum (3) enthält und die mit einem Inspektionsraum verbunden ist, der von einer von unten begehbaren Hohlsäule (16) innerhalb der Kammer (9) gebildet ist, die Beobachtungsöffnungen (20) zur Kammer (9) enthält, dadurch gekennzeichnet, daß in der zentrisch vertikal ausgebildeten Hohlsäule (16) die Entlüftungsleitung sowie eine Siloauslaufeinrichtung (12) angeordnet sind.

2. Silo nach Anspruch 1, dadurch gekennzeichnet, daß die Beobachtungsöffnungen (20) der Hohlsäule (16) zumindest im Kammeroberraum (14) oberhalb des im Betrieb sich einstellenden Gutspiegels angeordnet sind, und daß von ihnen aus sämtliche Durchtrittsöffnungen sichtbar sind.

3. Silo nach Anspruch 1 oder 2, dadurch gekennzeichnet, daß die Hohlsäule (16) in Bodennähe den Durchtrittsöffnungen (7) etwa gegenüberliegende Wartungsöffnungen (21) enthält.

4. Silo nach einem der Ansprüche 1 bis 3, dadurch gekennzeichnet, daß die Kammer (9) von der Hohlsäule (16) her begehbar ist.

5. Silo nach einem der Ansprüche 1 bis 4, dadurch gekennzeichnet, daß wenigstens zwei über den Umfang der Hohlsäule verteilte Auslaufeinrichtungen vorgesehen sind.

6. Silo nach einem der Ansprüche 1 bis 5, dadurch gekennzeichnet, daß wenigstens eine Auslaufeinrichtung (23) vom Hauptsiloraum außerhalb der Kammer (9) vorgesehen ist.

7. Silo nach einem der Ansprüche 1 bis 6, dadurch gekennzeichnet, daß die Hohlsäule (16) wenigstens eine in den Hauptsiloraum führende Inspektionsöffnung (22) enthält.

8. Silo nach Anspruch 7, dadurch gekennzeichnet, daß die Hohlsäule (16) über die Kammer hinaus in den Hauptsiloraum (3) geführt ist und eine Mehrzahl von seitlich angeordneten Inspektionsöffnungen (22) vorgesehen ist, von denen aus der Siloboden inspizierbar ist.

## Claims

1. A silo for bulk material with a substantially centrally arranged vented mixing or homogenising chamber (9), the wall (6) of which chamber provides a plurality of permanently open passage openings (7) for the material from the main silo chamber (3) and which communicates with an inspection chamber formed inside the chamber (9) by a hollow column (16) to which access can be gained from below and which includes observation apertures (20) into the chamber (9), characterised in that the venting conduit and a silo discharge device (12) are disposed in the central vertically formed hollow column (16).

2. A silo according to Claim 1, characterised in that the observation apertures (20) of the hollow column (16) are disposed at least in the chamber upper space (14) above the level of material which prevails during operation, and in that all the passage openings are visible therefrom.

3. A silo according to Claim 1 or 2, characterised in that in the vicinity of its base the hollow column (16) includes maintenance apertures (21) disposed approximately opposite the passage openings (7).

4. A silo according to any one of Claims 1 to 3, characterised in that the chamber (9) is accessible from the hollow column (16).

5. A silo according to any one of Claims 1 to 4, characterised in that at least two discharge devices are provided spaced apart around the periphery of the hollow column.

6. A silo according to any one of Claims 1 to 5, characterised in that at least one discharge device (23) from the main silo chamber is provided outside the chamber (9).

7. A silo according to any one of Claims 1 to 6, characterised in that the hollow column (16) includes at least one inspection aperture (22) leading into the main silo chamber.

8. A silo according to Claim 7, characterised in that the hollow column (16) is directed beyond the chamber into the main silo chamber (3) and a plurality of laterally disposed inspection apertures (22) is provided, from which the silo bottom can be inspected.

## Revendications

1. Silo pour matières en vrac avec une chambre de mélange ou d'homogénéisation (9) ventilée, installée en substance de manière centrale, dont la paroi (6) comporte fine pluralité d'orifices (7) constamment ouverts pour le passage des matières venant de la chambre principale du silo (3) et qui est liée à un compartiment d'inspection, constitué à partir d'une colonne creuse (16) accessible par en-dessous à l'intérieur de la chambre (9) et qui comporte des ouvertures d'observation (20) donnant sur la chambre (9), caractérisé en ce que le conduit d'aération ainsi qu'une goulotte de sortie des matières (12) sont disposés dans la colonne creuse (16) verticale centrale.

2. Silo conformément à la revendication 1, caractérisé en ce que des ouvertures d'observation (20) de la colonne creuse (16) sont ménaées au moins dans l'espace supérieur (14) de la chambre au-dessus du niveau des matières lors du fonctionnement, et qu'elles permettent la surveillance de l'ensemble des orifices de passage.

3. Silo conformément à la revendication 1 ou 2, caractérisé en ce que la colonne creuse (16) comporte à proximité du fond des ouvertures pour l'entretien (21) pratiquement en face des orifices de passage (7).

4. Silo conformément à l'une des revendications 1 à 3, caractérisé en ce que la chambre (9) est accessible à partir de la colonne creuse (16).

5. Silo conformément à l'une des revendications 1 à 4, caractérisé en ce qu'au moins deux goulottes sont réparties autour de la colonne creuse.

6. Silo conformément à l'une des revendications 1 à 5, caractérisé en ce qu'au moins une goulotte (23) est prévue à partir de la chambre principale du silo à l'extérieur de la chambre (9).

7. Silo conformément à l'une des revendications 1 à 6, caractérisé en ce que la colonne creuse (16) comporte au moins une ouverture d'inspection (22) donnant sur la chambre principale du silo.

8. Silo conformément à la revendication 7, caractérisé en ce que la colonne creuse (16) dépasse de la chambre vers la chambre principale du silo (3) et en ce qu'elle comporte une pluralité d'ouvertures d'inspection (22) latérales, permettant l'observation du fond du silo.
